# FASCICULE DE BREVET EUROPEEN

(11) **EP 0 050 535 B1**
(45) Date de publication et mention de la délivrance du brevet: **31.10.1984**
(21) Numéro de dépôt: 81401361.1
(22) Date de dépôt: 28.08.1981
(51) Int. Cl.: B61L 23/16

(54) **Circuit de voie de chemin de fer perfectionné**
Eisenbahn-Gleisstromkreis
Railway track circuit

(30) Priorité: 22.09.1980 FR 8020340
(43) Date de publication de la demande: 28.04.1982
(73) Titulaire: COMPAGNIE DE SIGNAUX ET D'ENTREPRISES ELECTRIQUES, F-75738 Paris Cedex 15 (FR)
(72) Inventeur: Even, André, F-78310 Coingnieres France (FR); Fortier, Christian, F-91290 Egly (FR); Guillard, Michel, F-94800 Villejuif (FR); Hedoin, Dominique, F-92330 Sceaux (FR); Le Guen, Serge, F-91370 Verrieres Le Buisson (FR); Raucourt, Dominique, F-91310 Longpont sur Orge (FR); Vendeventer, Christian, F-78370 Plaisir (FR)
(74) Mandataire: Chameroy, Claude

## Description

La présente invention concerne un circuit de voie de chemin de fer, constitué par les deux rails d'une portion de voie ferrée et comprenant un organe d'émission connecté à l'extrémité aval du circuit et un organe de réception connecté à l'extrémité amont.

On sait que la sécurité et la régularité des trains circulant sur les voies de chemin de fer dépendant, entre autres conditions, de la distance séparant deux convois successifs sur une même voie, compte tenu de la vitesse admissible en fonction des caractéristiques de freinage des trains et du profil de la ligne.

Les informations nécessaires au conducteur du train pour déclencher les actions permettant d'assurer cette sécurité et cette régularité peuvent être transmises en des points fixes du parcours par des signaux latéraux espacés le long des voies. Elles peuvent aussi, en substitution ou en renforcement de la signalisation latérale et lorsqu'il s'agite de conduite automatique ou de conduite manuelle contrôlée, être transmises directement et en tous points de la voie vers la machine.

De façon générale, à l'heure actuelle, ce sont des dispositif de sécurité appelés »circuits de voie«, qui permettent d'élaborer et de transmettre les informations nécessaires à la sécurité à la sécurité et à la régularité du trafic, aussi vien dans les systèmes à signaux latéraux que dans un certain nombre de systèmes mettant en oeuvre les procédés de transmission d'information de la voie vers la machine.

De façon connue en soi, la voie est divisée en une succession de cantons, chaque canton étant équipé d'un circuit de voie. Sous sa forme la plus générale, un circuit de voie est constitué d'un organe d'émission et d'un organe de réception, situés chacun à une extrémité du circuit de voie, et reliés aux rails, de telle sorte qu'un essieu shunteur situé entre le point d'émission et le point de réception de la voie provoque la désexcitation d'un relais associé au récepteur. Dans le cas d'un circuit de voie associé à des signaux latéraux, la position relative de l'émetteur et du récepteur du circuit de voie vis-à-vis de l'entrée et de la sortie du canton est indifférente, puisque seule compte la présence ou l'absence d'un essieu shunteur sur le canton. Il n'en est pas de même dans le cas où le circuit de voie est utilisé dans un système avec transmission des informations de la voie vers le train. Dans un tel système, le train reçoit les informations par captage du champ électro-magnétique rayonné par les rails, champ existant du fait de la circulation du courant de signalisation dans chacune des filets de rails. L'organe de réception situé à bord du train doit alors, par principe, se trouver en permanence entre l'organe émetteur et le premier essieu shunteur du train. Il s'ensuit évidemment que dans ce cas, l'organe émetteur doit toujours être connecté à l'extrémité aval du circuit de voie, tandis que l'organe récepteur est connecté à l'extrémité amont.

Dans les réseaux où la densité du trafic est un des éléments dominants, tels que les réseaux urbains, la signalisation d'espacement doit être conçue de telle sorte que soit minimisé l'écart entre deux convois successifs et que soient réduits autant que faire se peut les temps d'arrêt des trains devant un signal fermé. Il est donc intéressant de pouvoir ouvrir ce signal par anticipation du dégagement, par le train l'occupant, d'un canton situé en aval, tout en conservant entre le signal à ouvrir et un point critique du canton en voie de dégagement une longueur de voie libre correspondant à la distance limite de freinage dans les conditions les plus défavorables. Il est nécessaire, pour réaliser une telle anticipation, de connaître avec toute la sécurité requise la position de l'ensemble du train par rapport aux deux extrémités du canton qu'il occupe et/ou par rapport aux points critiques éventuels.

Or, dans les systèmes connus de l'art antérieur, la nécessité de localiser simultanément le premier essieu shunteur du train (tête du train) et le dernier essieu shunter du train (queue du train) pour connaître la position relative de l'ensemble du convoi vis-à-vis des deux extrémités du canton et/ou d'un point particulier conduit à une incompatibilité entre circuit de voie et transmission d'informations de la voie vers la machine.

La présente invention a donc pour but principal de remédier à cet inconvénient et pour ce faire elle a pour objet un circuit de voie du type susmentionné qui se caractérise essentiellement en ce qu'il comprend en outre au moins un capteur électromagnétique disposé à un emplacement déterminé le long du circuit de voie, un récepteur associé à ce capteur et des moyens de commutation pour commuter les organes d'émission et de réception du circuit de voie, après que le récepter associé au capteur ait été désexcité par le passage sur ledit capteur du premier essieu shunter porté par le train circulant sur la voie.

Grâce à cette disposition, il est possible, ainsi qu'on le verra plus clairement par la suite, de détecter le passage du dernier essieu shunteur du train en un point particulier du circuit de voie matérialisé par le capteur, sans pour autant interrompre la transmission des informations entre la voie et la machine, la détection du dernier essieu shunteur se traduisant par la réexcitation du récepteur associé au capteur.

Il apparaît toutefois qu'une telle disposition peut entraîner une réexcitation prématurée dudit récepteur, dans le cas où l'intervalle existant entre deux essieux contigus du train est supérieur à la distance séparant le capteur de l'extrémité amont du circuit de voie où se trouve connecté l'émetteur.

Pour remédieur à cette situation, le circuit de voie, supposé du type à joints électriques de séparation, c'est-à-dire sans joints isolants, comporte un second capteur disposé en amont du premier et au-delà de l'extrémité correspondante du circuit de voie, à une distance de celui-ci supérieure à l'intervalle maxima existant entre deux essieux shunteurs contigus des trains susceptibles de circuler sur la voie, ce second capteur étant associé à un récepteur sensible à la fréquence de fonctionnement du circuit de voie considéré.

Ainsi, l'information de libération anticipée, correspondant à la détection du dernier essieu shunteur, ne sera délivrée que lorsque les récepteurs associeés aux deux capteurs seront simultanément désexcités.

De préférence, le second capteur est implanté dans la zone médiane du joint électrique de séparation et il est associé à un second récepteur sensible à la fréquence de fonctionnement du circuit de voie situé en amont.

Il est ainsi possible de profiter de la présence de ce second capteur pour déterminer avec précision la position du »joint fictif« d'entrée du circuit de voie et pour vérifier la libération de la totalité de la zone occupée par le joint.

Selon une autre caractéristique de l'invention, le circuit de voie comporte un organe d'émission additionnel qui est connecté à la place de l'organe de réception dès que le récepteur associé au capteur est désexcité, tandis que l'organe d'émission d'origine reste branché à l'extrémité aval du circuit de voie.

Grâce à cette disposition, il est toujours possible d'effectuer la détection du dernier essieu, même dans le cas de trains très courts ou de circuits de voie très longs. En l'absence d'organe d'émission additionnel, il est en effet nécessaire, pour ne pas interrompre la transmission des informations entre la voie et la machine, de ne commuter les organes d'émission et de réception que lorsque le premier essieu a dépassé l'extrémité aval du circuit de voie considéré. Or, il se peut qu'à cet instant, le dernier essieu soit déjà passé au-dessus du capteur, si la distance qui sépare le capteur de l'extrémité aval du circuit de voie est supérieure à la longueur du train.

Selon encore une autre caractéristique de l'invention, plusieurs capteurs électromagnétiques, associés chacun à un récepteur, sont répartis le long du circuit de voie, l'organe d'émission d'origine étant connecté successivement dans le temps, immédiatement en aval des différents capteurs, puis à l'extrémité aval du' circuit de voie, au fur et à mesure de l'avancement du train dans ledit circuit de voie.

Il est ainsi possible de détecter simultanément le premier essieu et le dernier essieu du train, tout en améliorant les conditions de transmission des informations entre la voie et la machine, puisque la distance entre la tête du train et l'émetteur se trouve réduite.

Plusieurs formes d'exécution de l'invention sont décrites ci-après à titre d'exemples, en référence aux dessins annexés dans lesquels:
- la figure 1 est un schéma synoptique d'un circuit de voie équipé conformément à l'invention;
- la figure 2 est un schéma synoptique illustrant une application de l'invention à l'exploitation d'une portion de réseau comprenant des gares successives;
- la figure 3 est un schéma synoptique d'une première variante de réalisation de l'invention;
- la figure 4 est un schéma synoptique d'une deuxième variante de réalisation de l'invention; et
- la figure 5 est un schéma synoptique d'une troisième variante de réalisation de l'invention.

Le circuit de voie représenté sur le schéma de la figure 1 est du type à joints électriques de séparation, également connu sous le nom de circuit de voie sans joints, c'est-à-dire sans joints isolants. Il est essentiellement consitué par les deux files de rails r₁ et r₂ d'une portion de voie ferrée bornée électriquement par deux joints électriques de séparation J, et J₂. Ces joints sont respectivement matérialisés par les impédances Z₃, Z, et Z₂, Z₄. On supporesa en outre que les trains se déplacent sur la voie dans le sens indiqué par la flèche F.

De façon connue en soi, le courant de signalisation circulant dans le circuit de voie ainsi défini est à une première fréquence Fᵢ, tandis que le courant de signalisation circulant dans les circuits de voie situés respectivement en amont et en aval du circuit de voie considéré à une deuxième fréquence F₂ différente de F₁. Ce courant de signalisation à la fréquence, F, est engendré par un organe d'émission Eᵥ qui est normalement connecté à l'extrémité aval du circuit de voie, soit aux bornes de l'impédance Z₂. En l'absence d'essieu shunteur sur le circuit de voie considéré, cet organe d'émission Ev permet d'exister un organe de réception Rᵥ sensible à la fréquence Fᵢ qui est normalement connecté à l'extrémité amont dudit circuit, soit aux bornes de l'impédance Zi.

Conformément à l'invention, le circuit de voie comprend en outre un capteur électromagnétique C₁, placé au sol à proximité de l'une ou l'autre des deux files de rails rᵢ et r₂, en un point P₁ du circuit situé à une distance dᵢ de l'impédance Zᵢ. Ce capteur Ci, qui peut être de tout type connu, permet de transformer le champ environnant dû au courant de signalisation circulant dans les rails r₁, r₂ en une tension de même fréquence et d'amplitude proportionnelle à l'intensité de ce courant. Il est donc associé à un récepteur R_{c}, sensible à la fréquence Fᵢ du circuit de voie considéré.

Un dispositif de commutation ou commutateur COM est par ailleurs prévu pour inverser la position à la voie de l'émetteur Eᵥ et du récepteur Rᵥ. Autrement dit, selon l'état de ce dispositif de commutation, on pourra rencontrer le récepteur Rᵥ à l'extrémité amont du circuit (connecté aux bornes de l'impédance Zᵢ) et l'émetteur Eᵥ à l'extrémité aval du circuit (connecté aux bornes de l'impédance Z₂) ou inversement. Le dispositif de commutation COM est commandé par une logique de commutation LOG recevant elle-même les ordres d'un dispositif de traitement de l'information TI qui centralise les informations émanant des différents points de réception disposés le long du circuit de voie. En l'occurrence , il s'agit des informations issues respectivement du récepteur de circuit de voie Rᵥ, du récepteur R_{c}, associé au capteur Ci et d'un récepteur R sensible à la fréquence F₂ qui est connecté aux bornes de l'impédance Z₄ constituant l'extrémité amont du circuit de voie situé en aval du circuit de voie considéré.

Le circuit de voie qui vient d'être décrit fonctionne de la manière suivante:
Au départ, le circuit de voie est dans son état initial défini par une position du commutateur COM telle que le récepteur Rv se trouve connecté aux bornes de l'impédance Z₁ et l'émetteur Eᵥ aux bornes de l'impédance Z₂. De plus, aucun essieu shunter ne se trouve sur la portion de voie considérée, de sorte que les récepteurs Rᵥ, R_{c}, et R sont tous les trois excités.

Supposons maintenant qu'un train se déplace sur la voie, dans le sens indiqué par la flèche F, du circuit de voie situé en amont vers le circuit de voie situé en aval, en passant par le circuit de voie considéré. Lorsque le premier essieu shunteur du train pénètre dans le joint d'entrée Ji, et pour une position variable de celui-ci à l'intérieur dudit joint, le récepteur Rᵥ connecté aux bornes de l'impédance Z₁ se désexcite. Ensuite, quand le premier essieu shunteur franchit le point Pₗ où se trouve implanté le capteur Ci, le récepteur associé R_{c}, se désexcite à son tour du fait de la dérivation dans l'essieu shunteur de tout ou partie du courant de signalisation engendré par l'émetteur Ev.

Finalement, le premier shunteur du train pénètre dans le joint de sortie J₂ et entraîne la désexcitation du récepteur R. A cet instant, le dispositif de traitement de l'information TI provoque, par l'intermédiaire de la logique de commutation LOG, le passage du commutateur COM dans l'état complémentaire de son état initial, l'émetteur Eᵥ se trouvant dès lors connecté aux bornes de l'impédance Z₁ alors que le récepteur Rᵥ se trouvera connecté aux bornes de l'impédance Z₂. Il apparaît alors que le récepteur Rᵥ sera désexcité, confirmant le nouvel état du circuit, et que le récepteur R_{c}, pourra se réexciter dès l'instante où le dernier essieu shunteur du train aura franchi, à son tour, le point Pₗ puisqu'alors l'émetteur Eᵥ injectera le courant de signalisation en arrière du train. On dispose donc ainsi d'une information correspondant à la détection du passage du dernier essieu shunteur du train en un point P₁ du circuit de voie.

On notera en outre qu'avec une telle disposition, la transmission d'informations entre la voie et la machine n'est jamais interrompue. En effet, lors de la commutation de l'émetteur Ev, le récepteur situé à bord du train reçoit déjà les informations nécessaires de l'émetteur qui équipe le circuit de voie situé en aval.

La libération de la zone constituée par le joint électrique J₁ et la portion de voie »d₁« comprise entre l'impédance Z₁ et le point P₁ permet, comme illustré sur la figure par la connexion AM, de délivrer une information d'exploitation vers les équipements de signalisation situées en amont du circuit de voie, autorisant par exemple une ouverture anticipée des signaux amonts dès que l'essieu arrière du train a franchi ce point P₁, la distance »d₁« étant considérée comme limite par exemple vis-à-vis des caractérisitiques de freinage des trains circulant sur la voie. Le retour de l'ensemble du circuit de voie à l'état initial sera déclenché par la réexcitation du récepteur Rv, cette réexcitation étant obtenue lorsque le dernier essieu shunteur du train sera suffisamment éloigné en aval de l'impédance Z₂ du joint de sortie J₂ du circuit de voie.

En se référant maintenant à la figure 2, on va décrire un exemple d'application de l'invention à un problème d'exploitation lié à un réseau dans lequel la densité de circulation et, par conséquent, la rnimitation à une durée aussi faible que possible, d u temps de stationnement dès trains devant un signal fermé, est l'élement dominant. Soit donc un réseau comportant, en particulier, deux gares A et B. L'entrée de la gare A est protégée par un signal d'entrée Si, et sa sortie, par un signal de sortie S₂. De même, l'entrée de la gare B est protégée par un signal d'entrée S₃, tandis que sa sortie est protégée par un signal S₄.

Les circuits de voie de la portion de réseau considérée sont naturellement équipés conformément à l'invention. Ainsi, notamment, le circuit de voie séparant la sortie de la station A (signal S₂) de l'entrée de la station B (signal S₃) comporte un capteur Ci en un point Pi, et le circuit de voie de quai de la station B comporte un capteur Ce en un point P_{B}.

Dans l'exploitation classique, à section tampon, le signal S₁ ne peut se débloquer que lorsque le canton inter-station est entièrement libéré. Dès lors, un train T_{A} ne pourra accéder au quai de la station A que lorsque le train précédant T_{B} aura dégagé totalement le circuit de voie compris entre les deux signaux S₂ et S₃. La mise en oeuvre des circuits de voie conformes à l'invention permet, dès la libération par le dernier essieu shunteur du train de la portion de la voie d comprise entre le signal de sortie S₂ et le point Pₗ d'implantation du capteur Ci de débloquer prématurément le signal S₁, autorisant le train T_{A} à accéder au quai de la station aval (circuit d'inter-station). De même, le dégagement par le train T_{B} de la portion de voie comprise entre le signal d'entrée S₃ de la station B et le point P_{B}, permettra d'autoriser le train T_{A} à quitter la station A' avant dégagement complet du quai de la station B par le train T_{B}. Toutes ces opérations sont réalisées automatiquement, grâce à un système de commande automatique de commutation CAC relié aux différents éléments du réseau.

Il apparaît toutefois qu'une disposition telle que celle décrite à la figure 1 peut entraîner une réexcitation prématurée du récepteur R_{c}, si la distance »d₁« est inférieure à l'intervalle existant entre deux essieux contigus du train. Le schéma synoptique de la figure 3, qui reprend tous les éléments de la figure 1, représente une variante de réalisation de l'invention permettant précisément de pallier à une telle situation, grâce à l'utilisation d'un capteur additionnel C₂ implanté en un point P₂ situé en amont de telle façon que la distance »d₂« séparant le capteur C₂ du capteur Ci soit supérieure à la longueur maximale existant entre deux essieux contigus sur les trains circulant sur le réseau. A ce capteur C₂ sont associés les récepteurs Rc₂₂ et Rc₂₁ sensibles, l'un à la fréquence F₂ du circuit de voie amont, l'autre à la fréquence Fᵢ du circuit de voie. L'information de libération anticipée sera alors délivrée lorsque l'ensemble des trois récepteurs Rc₁, Rc₂₁, Rc₂₂ sera réexcité.

De préférence, le capteur C₂ est implanté au milieu du joint J₁. Il permet alors, avec ses récepteurs associés, de préciser la position du »joint fictif« d'entrée du circuit de voie délimité par les joints électriques J₁ et J₂ et de vérifier la libération de la totalité du joint amont Jᵢ. En effet, lorsque le premier essieu shunteur du train péné- tre dans le joint Jᵢ, il commence par désexciter le récepteur Rc₂₂, pluis le récepteur Rc₂₁ dès qu'il a franchi le point P₂, définissant ainsi avec précision l'emplacement du joint fictif marquant l'entrée du circuit de voie considéré.

Par raison de symétrie, un capteur C₃, associé à un récepteur Rc₃₁ sensible à la fréquence F₁ et un récepteur Rc₃₂ sensible à la fréquence F₂ est implanté au point P₃ du joint J₂, permettant la commande de retour du commutateur COM à l'état initial lorsque la totalité du joint J₂ aura été libérée par le dernier essieu shunteur du train.

Avantageusement, les récepteurs Rc₂₁, et Rc₃₂ peuvent se substituer aux récepteurs des circuits de voie concernes, normalement connectés aux bornes des impédances Z₁ et Z₄.

Dans le mode de réalisation de l'invention représenté sur la figure 1, on a vu que la commutation entre les organes d'émission et de réception ne s'effectuait que lors de la pénétration du premier essieu shunteur du train dans le joint de sortie J₂, ceci afin de ne pas interrompre la transmission des information entre la voie et la machine. Or, il se peut qu'à cet instant, le dernier essieu shunteur du train ait déjà dépassé le point d'implantation P₁ du capteur Ci, soit parce qu'il s'agit d'un train très court, soit encore parce que la distance séparant le capteur de l'extrémité aval du circuit de voie est tout simplement supérieure à la longueur du train. Le bon fonctionnement du système impose par conséquent une implantation particulière du capteur Ci en fonction de la longueur minimale des trains circulant sur la voie.

La variante de réalisation de l'invention représentée sur la figure 4, qui reprend tous les éléments de la figure 3, permet précisément de remédier à cet inconvénient, grâce à l'adjonction d'un organe d'émission additionnel E. La commutation conforme à l'invention entre les organes d'émission et de réception s'effectue alors dans un premier temps enre le récepteur Rv et l'émetteur additionnel E, et ce dès que le récepteur R_{c}, associé au capteur Ci se désexcite, tandis que l'émetteur Eᵥ reste branché aux bornes de l'impédance Z₂ et peut ainsi continuer à transmettre des informations de la voie vers la machine. On notera d'ailleurs que l'émetteur additionnel E peut consister de façon simple en un dispositif de type connu permettant de prélever une partie de l'énergie disponible en sortie de l'émetteur Ev pour l'injecter aux bornes de l'impédance Z₁ dans les conditions déterminées par l'état du commutateur COM.

L'état ainsi défini de la logique de commutation LOG et du commutateur COM constitue, pour le dispositif de traitement de l'information TI, la mémorisation de l'occupation du circuit de voie bien que, du fait de la présence simultanée des deux émetteurs Ev et E, les récepteurs Rc₂₂, Rc₂₁, Rc₁, Rc₃₁, Rc₃₂ puissent être excités en même temps pour peu la longueur du train occupant le circuit de voie soit inférieure à la distance d₃ séparant le point Pₗ d'implantation du capteur Ci de l'extrémité aval du circuit de voie constituée par l'impédance Z₂.

Cette mémorisation sera annulée lorsque le premier essieu du train franchissant le point d'implantation de l'impédance Z₂ aux bornes de laquelle est branché l'émetteur Eᵥ, le récepteur Rc₃₁ sera désexcité. Dans le deuxième temps, la logique de commutation LOG entraînera alors le débranchement de l'émetteur additionnel E et la connexion en lieu et place de cet émetteur (c'est-à-dire aux bornes de l'impédance Zi) de l'émetteur Eᵥ, dont la présence n'est plus nécessaire en aval du circuit de voie puisque la tête du train a déjà franchi l'extrémité correspondante du circuit de voie. On évite ainsi le conflit entre les signaux des deux émetteurs E et Eᵥ lors de la libération par le dernier essieu du train de l'intervalle Z₁―Z₂ tout en conservant la permanence de l'information de présence du dernier essieu du train en amont du point Pₜ qui, comme on l'a vu, nécessite la présence d'un émetteur à l'extrémité amont du circuit de voie.

Le retour du dispositif à l'état initial sera déclenché par la réexcitation du récepteur Rc₃, qui interviendra lorsque le dernier essieu du train aura dépassé le point P₃, libérant ainsi le circuit de voie.

Le schéma synoptique de la figure 5 représente une autre variante de réalisation de l'invention dans laquelle on utilise plusieurs capteurs successifs tels que Ci, C₄, C₅, répartis le long du circuit de voie considéré, chacun de ces capteurs étant associé à un récepteur sensible à la fréquence Fi, respectivement Rc,, Rc₄ et Rcs. Dans cette variante de réalisation qui reprend naturellement tous les éléments de la figure 4 avec le mode de fonctionnement correspondant, l'émetteur Eᵥ est connecté successivement dans le temps et immédiatement en aval des différents capteurs, soit aux points 1, 2, 3, puis aux bornes de l'impédance Z₂, au fur et à mesure de la progression du train dans le canton. Il s'ensuit évidemment que les récepteurs associés à chacun de ces capteurs se désexcitent successivement au fur et à mesure que le premier essieu shunteur du train s'intercale entre l'émetteur Eᵥ et le capteur concerné.

Une telle disposition permet notamment de détecter simultanément la présence du premier essieu et du dernier essieu du train à l'intérieur du circuit de voie, et donc de situer géographiquement le train sur ce circuit de voie. Cette disposition permet également, en particulier dans le cas de circuits de voie de grande longueur, d'améliorer si nécessaire les conditions de transmission des informations de la voie vers la machine en réduisant la longueur de la voie existant entre l'émetteur Eᵥ qui génère les informations à transmettre à la tête du train qui reçoit ces informations.

## Revendications

1. Circuit de voie de chemin de fer, constitué par les deux rails (r₁, r₂) d'une portion de voie ferrée et comprenant un organe d'émission (Eᵥ) connecté à l'extrémité aval (Z₂) du circuit et un organe de réception (Rᵥ) connecté à l'extrémité amont (Zᵢ), caractérisé en ce qu'il comprend en outre au moins un capteur électromagnétique (Ci) disposé à un enplacement déterminé le long du circuit de voie, un récepteur (Rc,) associé à ce capteur et des moyens de commutation (COM) pour commuter les organes d'émission (Eᵥ) et de réception (Rᵥ) du circuit de voie, après que le récepteur (R_{c},) associé au capteur (Ci) ait été désexcité par le passage sur ledit capteur du premier essieu shunteur porté par le train circulant sur la voie.

2.Circuit de voie selon la revendication 1, du type à joints électriques de séparation (Ji, J₂), caractérisé en ce qu'il comporte un second capteur (C₂) disposé en amont du premier et au-delà de l'extrémité correspondante (Z₁) du circuit de voie, à une distance (d₂) de celui-ci supérieure à l'intervalle maxima existant entre deux essieux shunteurs continus des trains susceptibles de circuler sur la voie, ce second capteur (C₂) étant associé à un récepteur (Rc₂₁) sensible à la fréquence de fonctionnement (F₁) du circuit de voie considère.

3. Circuit de voie selon la revendication 2, caractérisé en ce que le second capteur (C₂) est implanté dans la zone médiane du joint électrique de séparation (Ji) et il est associé à un second récepteur (R_{C22}) sensible à la fréquence de fonctionnement (F₂) du circuit de voie situé en amont.

4. Circuit de voie selon l'une quelconque des revendications 1 à 3, caractérisé en ce que le circuit de voie comporte un organe d'émission additionnel (E) qui est connecté à la place de l'organe de réception (Rᵥ) dès que le récepteur (Rc₁) associé au capteur (C₁) est désexcité, tandis que l'organe d'émission d'origine (Eᵥ) reste branché à l'extrémité aval (Z₂) du circuit de voie.

5. Circuit de voie selon la revendication 4, caractérisé en ce que plusieurs capteurs électromagnétiques (C₁, C₄, Cₛ), associés chacun à un récepteur (Rc,, Rc₄, Rc₅), sont répartis le long du circuit de voie, l'organe d'émission d'origine (Ev) étant connecté successivement dans le temps, immédiatement en aval des différents capteurs, puis à l'extrémité aval (Z₂) du circuit de voie, au fur et à mesure de l'avancement du train dans ledit circuit de voie.

## Patentansprüche

1. Eisenbahn-Gleisstromkreis, der aus den beiden Schienen (rᵢ, r₂) eines Schienenwegteils besteht und eine Sendeeinrichtung (Eᵥ), die mit dem hinteren Ende (Z₂) des Gleisstromkreises verbunden ist, und eine Empfangseinrichtung (Rᵥ) aufweist, die mit dem vorderen Ende (Zi) verbunden ist, dadurch gekennzeichnet, daß er außerdem wenigstens einen elektromagnetisehen Wandler (C₁) aufweist, der an einer bestimmten Stelle längs des Gleisstromkreises angeordnet ist, einen Empfängers (R_{c},), der diesem Wandler zugeordnet ist, und Umschalteinrichtungen (COM) zum Umschalten der Sendeeinrichtungen (Eᵥ) und der Empfangseinrichtungen (Rᵥ) des Gleichstromkreises, nachdem der dem Wandler (C₁) zugeordnete Empfänger (R_{c},) dadurch entregt worden ist, daß die erste Überbrückungsachse, die der auf dem Gleis fahrende Zug aufweist, den Wandler passiert hat.

2. Gleisstromkreis nach Anspruch 1, mit elektrischen Trennstoßstellen (Ji, J₂), gekennzeichnet durch einen zweiten Wandler (C₂), der vor dem ersten und jenseits des entsprechenden Endes (Zᵢ) des Gleichstromkreises in einem Abstand (d₂) von demselben angeordnet ist, welcher größer ist als das maximale Intervall, das zwischen zwei benachbarten Überbrückungsachsen der Züge vorhanden ist, die auf dem Gleis fahren können, wobei dieser zweite Wandler (C₂) einem Empfänger (Rc₂₁) zugeordnet ist, welcher auf die Betriebsfrequenz (F,) des betrachteten Gleisstromkreises anspricht.

3. Gleichstromkreis nach Anspruch 2, dadurch gekennzeichnet, daß der zweite Wandler (C₂) in der Mittelzone der elektrischen Trennstoßstelle (Jᵢ) angeordnet und einem zweiten Empfänger (Rc₂₂) zugeordnet ist, welcher auf die Betriebsfrequenz (F₂) des vorn gelegenenen Gleisstromkreises anspricht.

4. Gleichstromkreis nach einem der Ansprüche 1-3, dadurch gekennzeichnet, daß der Gleisstromkreis eine zusätzliche Sendeeinrichtung (E) aufweist, die anstelle der Empfangseinrichtung (Rᵥ) angeschlossen wird, sobald der Empfänger (R_{c},), welcher dem Wandler (C₁) zugeordnet ist, entregt wird, während die ursprüngliche Sendeeinrichtung (Eᵥ) an das hintere Ende (Z₂) des Gleisstromkreises angeschlossen bleibt.

5. Gleisstromkreis nach Anspruch 4, dadurch gekennzeichnet, daß mehrere elektromagnetische Wandler (Ci, C₄, Cₛ), die jeweils einem Empfänger (Rc,, Rc4, Rc₅) zugeordnet sind, längs des Gleisstromkreises verteilt sind, so daß die ursprüngliche Sendeeinrichtung (Eᵥ) seitlich nacheinander unmittelbar hinter den verschiedenen Wandlern dann an das hintere Ende (Z₂) des Gleisstromkreises entsprechend der Vorwärtsbewegung des Zuges in dem Gleisstromkreis angeschlossen wird.

## Claims

1. A railway track circuit formed by the two rails (rᵢ, r₂) of a railway track portion and comprising a transmission member (Ev) connected to the downstream end (Z₂) of the circuit and a reception member (Rᵥ) connected to the upstream end (Zᵢ), characterized in that it further comprises at least one electromagnetic sensor (C_{I}) disposed at a given position along the track circuit, a receiver (R_{c},) associated with the sensor and switching means (COM) for switching the transmission (Eᵥ) and reception (Rᵥ) members of the track circuit, after the receiver (R_{c},) associated with the sensor (Cᵢ) has been deenergized by the passage over said sensor of the first shunt axle of the train travelling over the track.

2. A track circuit according to claim 1, of the type with electric separation joints (J₁, J₂), characterized in that it comprises a second sensor (C₂) disposed upstream of the first one and beyond the corresponding end (Zᵢ) of the track circuit, at a distance (d₂) therefrom greater than the maximum gap existing between two contiguous shunt axles of the trains likely to travel over the track, this sensor (C₂) being associated with a receiver (Rc₂₁) sensitive to the operating frequency (Fₗ) of the track circuit considered.

3. A track circuit according to claim 2, characterized in that the second sensor (C₂) is implanted in the median zone of the electric separation joint (Jᵢ) and it is associated with a second receiver (Rc₂₂) sensitive to the operating frequency (F₂) of the track circuit situated upstream.

4. A track circuit according to any one of claims 1 to 3, characterized in that the track circuit comprises an additional transmission member (E) which is connected in place of the reception member (Rᵥ) as soon as the receiver (R_{c},) associated with the sensor (C₁) is deenergized, whereas the original transmission member (Ev) remains connected to the downstream end (Z₂) of the track circuit.

5. A track circuit according to claim 4, characterized in that several electromagnetic sensors (C₁, C₄, C₅), each associated with a receiver (Rc₁, Rc₄, Rc₅), are spaced apart along the track circuit, the original transmission member (Eᵥ) being connected successively in line, immediately downstream of the different sensors, then to the downstream end (Z₂) of the track circuit, as the train advances into said track circuit.
